# EUROPÄISCHE PATENTSCHRIFT

(11) **EP 0 864 718 B1**
(45) Veröffentlichungstag und Bekanntmachung des Hinweises auf die Patenterteilung: **03.04.2002**
(21) Anmeldenummer: 97122747.5
(22) Anmeldetag: 23.12.1997
(51) Int. Cl.: E05C 17/04, E05D 5/12

(54) **Anordnung mit einem Träger und einem daran drehbeweglich gehaltenen Bauteil**
Arrangement comprising a supporting element and a component rotatably supported therein
Aménagement comprenant un élément de support et un composant supporté de façon rotative par ledit élément

(30) Priorität: 12.03.1997 DE 19710087
(43) Veröffentlichungstag der Anmeldung: 16.09.1998
(73) Patentinhaber: Volkswagen Aktiengesellschaft, 38436 Wolfsburg (DE)
(72) Erfinder: Sonnek, Gerd, 38533 Vordorf (DE); Meyer, Michael, 38440 Wolfsburg (DE); Hogräfer, Wolfgang, 38118 Braunschweig (DE); Hahn, Thomas, Dipl.-Ing., 38116 Braunschweig (DE); Jesser, Matthias, 38442 Wolfsburg (DE)

(56) Entgegenhaltungen:
- EP-A- 0 309 129
- EP-A- 0 567 002
- FR-A- 2 606 822
- US-A- 4 979 263

## Beschreibung

Die Erfindung betrifft eine Anordnung entsprechend dem Oberbegriff des Patentanspruchs 1, insbesondere mit einem Befestigungsbock und einem Türhalteband an einem Kraftfahrzeug.

Bei einer aus offenkundiger Benutzung im Automobilbau - auch bei Fahrzeugen der Anmelderin, z. B. Polo und Golf - bekannten derartigen Anordnung ist ein das Bauteil darstellendes Türhalteband, welches den Öffnungswinkel der Fahrzeugtür begrenzt, schwenkbeweglich mit einem den Träger darstellenden Befestigungsbock verbunden. Dieser weist zwei einen Abstand zwischen sich einschließende Abschnitte mit sich gegenüberliegenden Befestigungslöchern auf. In den Abstand ragt ein Endbereich des Türhaltebandes mit einer darin befindlichen Öffnung dergestalt, daß die Öffnung, deren Querschnitt den Befestigungslöchern angepaßt ist, mit den Befestigungslöchern fluchtet. Die beiden Befestigungslöcher und die zwischen ihnen liegende Öffnung werden von einer sich außerhalb des Abstandes auf einem der Abschnitte abstützenden Kopfschraube durchsetzt, deren Gewindeabschnitt an dem dem Kopf abgekehrten Endbereich des Schaftes in ein Muttergewinde eingreift, das beispielsweise zu einer an dem Befestigungsbock fixierten Schweißmutter gehört. Der Querschnitt der Öffnung in dem Türhalteband und der Schaftdurchmesser der Kopfschraube sind so aufeinander abgestimmt, daß einerseits die Schwenkbeweglichkeit des Türhaltebandes nicht behindert ist; andererseits soll aber das Spiel zwischen dem Schaft und dem Türhalteband nicht zu groß sein, weil sonst infolge der in diesem Bereich wirkenden sehr großen Querkräfte ein erhöhter Verschleiß und unangenehme Geräuschbildungen die Folge sind. Letztere treten aber auch an dem Durchgangsloch in dem kopfnahen Abschnitt des Befestigungsbockes auf. Die Geräusche machen sich dabei als störende Knackgeräusche bemerkbar.

In der Verbindungsanordnung nach der EP 0 309 129 A1 durchsetzt eine Hülse beide Befestigungslöcher in den beiden Befestigungsabschnitten und in dem Bauteil. Innerhalb der Hülse sind eine Kopfschraube und ein Bolzen über zusammenwirkende Innen- und Außengewinde miteinander verschraubt; der Bolzen ist ferner in die Hülse eingeschraubt. Sowohl die Kopfschraube als auch der Bolzen weisen zum Angriff von Schraubwerkzeugen profilierte Köpfe auf, mit denen sie sich an den Außenseiten der Befestigungsabschnitte abstützt. Durch Verwendung gegenläufiger Gewinde soll ein Lösen dieser Verbindung durch unbeabsichtigte Einleitung von Drehbewegungen verhindert werden.

Der Erfindung liegt die Aufgabe zugrunde, eine Anordnung gemäß dem eingangs beschriebenen gattungsbildenden Stand der Technik dahingehend zu verbessern, daß sie auch bei längerem Betrieb verschleißarm und ohne lästige Knackgeräusche arbeitet. Bevorzugt ist dabei an eine Anordnung gedacht, bei der der Träger ein Befestigungsbock und das Bauteil ein Türhalteband an einem Kraftfahrzeug ist.

Diese Aufgabe wird mit den kennzeichnenden Merkmalen des Patentanspruchs 1 gelöst. Eine bevorzugte Ausführungsform ist Gegenstand des Unteranspruchs.

Ein Ausführungsbeispiel der Erfindung wird anhand der Zeichnung näher erläutert. Darin ist die karosserieseitige Befestigung eines Türfeststellers an einem Automobil in einer teilweise geschnittenen Seitenansicht dargestellt.

Ein mit der nicht gezeichneten A-Säule verschweißter oder verschraubter Befestigungsbock 1 weist zwei zwischen sich einen Abstand 2 einschließende parallele Abschnitte 3, 4 miteinander fluchtenden Befestigungslöchern 5, 6 auf, von denen sich das Befestigungsloch 5 in einem Gewindedurchzug 5' und das Befestigungsloch 6 in einer Schweißmutter 6' befinden (nur um zu zeigen, daß es unterschiedliche Möglichkeiten in der Ausbildung der Befestigungslöcher gibt). Ein Türhalteband 7 zur Begrenzung des Öffnungswinkels einer benachbarten, nicht gezeichneten Tür ragt mit seinem einen Endbereich 8, der mit einer Durchgangsöffnung 9 versehen ist, in den Abstand 2 hinein, und zwar so, daß die Öffnung 9 mit den Befestigungslöchern 5, 6 fluchtet. Eine Kopfschraube 10 dient der Befestigung des Türhaltebandes 7 an dem Befestigungsbock 1.

Der Schaft 11 der Kopfschraube 10 zeichnet sich durch drei Abschnitte 12, 13, 14 aus, wobei der dem Kopf 15 benachbarte Abschnitt 12 ein M8-Gewinde 16 enthält, der Abschnitt 13 glattzylindrisch ausgebildet ist mit einem Durchmesser von 6 mm (entsprechend dem Durchmesser der Öffnung 9 von 6,05 mm) und der Abschnitt 14 mit einem M5-Gewinde 17 versehen ist. Die Muttergewinde 16', 17' in den Befestigungslöchern 5, 6 sind selbstverständlich den Außengewinden 16, 17 der Abschnitte 12, 14 angepaßt. Die Gewinde 16, 17 in den Abschnitten 12, 14 haben nicht nur unterschiedliche Durchmesser, sondern auch unterschiedliche Steigungen, nämlich 1 mm bei dem M8-Gewinde und 0,8 mm bei dem M5-Gewinde. Dieser Umstand, daß nämlich die Steigung des kopfnahen Gewindes 16 größer ist als die des Gewindes 17 im Abschnitt 14, hat den vorteilhaften Nebeneffekt, daß in dem Befestigungsbereich bei der Verschraubung zugleich eine gewisse Verspannung auftritt, die den Abstand 2 etwas vergrößert; die Wirkung ist die einer Schraubensicherung und gewährleistet eine dauerfeste Verbindung.

Je nach Wahl der unterschiedlichen Gewindedurchmesser für die Abschnitte 12 und 14 kann sich bei Verwendung bestimmter Normgewinde die unterschiedliche Gewindesteigung von selbst einstellen, oder man weicht - falls die beiden Normgewinde dieselbe Steigung haben - von der Norm ab und führt die beiden Gewinde ganz bewußt mit unterschiedlichen Steigungen aus.

## Patentansprüche

1. Anordnung mit einem zwei einen Abstand (2) zwischen sich einschließende Befestigungsabschnitte (3, 4) mit miteinander fluchtenden Befestigungslöchern (5, 6) aufweisenden Träger (1) und einem mittels einer Schraubverbindung schwenkbeweglich in dem Abstand (2) an dem Träger (1) gehaltenen Bauteil (7), das eine mit den beiden Befestigungslöchern (5, 6) fluchtende Öffnung (9) zum Durchstecken einer mit ihrem Schaft (11) die Befestigungslöcher (5, 6) und die Öffnung (9) mit geringem Spiel durchsetzenden Kopfschraube (10) aufweist, welche mit einem dem Kopf (15) abgewandten Gewindeabschnitt (14) in ein Muttergewinde (17') an dem Träger (1) eingreift, wobei der Träger (1) insbesondere ein Befestigungsbock und das Bauteil (7) insbesondere ein Türhalteband an einem Kraftfahrzeug ist, **dadurch gekennzeichnet, daß** die Kopfschraube (10) einen dem Kopf (15) benachbarten, im Durchmesser größeren, weiteren Gewindeabschnitt (12, 16) aufweist, dem ein im bezüglich der Durchsteckrichtung der Kopfschraube (10) ersten Befestigungsloch (5) befindliches weiteres Muttergewinde (16') zugeordnet ist.

2. Anordnung nach Anspruch 1, **dadurch gekennzeichnet, daß** das Gewinde (17) des Gewindeabschnitts (14) eine geringere Steigung aufweist als das Gewinde (16) des weiteren Gewindeabschnitts (12).

## Claims

1. Arrangement having a support (1) having two fastening sections (3, 4) which enclose a spacing (2) between them and have fastening holes (5, 6) aligned with each other, and a component (7) which is retained pivotably in the spacing (2) on the support (1) by means of a screw connection and has an opening (9) which is aligned with the two fastening holes (5, 6) and is intended for the screwing through of a cap screw (10) which passes with its shank (11) through the fastening holes (5, 6) and the opening (9) with little clearance and engages with a threaded section (14), which faces away from the cap (15), in a nut thread (17') on the support (1), the support (1) being, in particular, a fastening bracket and the component (7) being, in particular, a door-retaining band on a motor vehicle, **characterized in that** the cap screw (10) has a further threaded section (12, 16) which is larger in diameter, is adjacent to the cap (15) and to which a further nut thread (16') located in the first fastening hole (5) with respect to the screwing-through direction of the cap screw (10) is assigned.

2. Arrangement according to Claim 1, **characterized in that** the thread (17) of the threaded section (14) has a smaller pitch than the thread (16) of the further threaded section (12).

## Revendications

1. Agencement comprenant un support (1) présentant deux portions de fixation (3, 4) enfermant un espacement (2) entre elles, avec des trous de fixation (5, 6) en affleurement les uns avec les autres, et un composant (7) maintenu sur le support (1) au moyen d'un assemblage vissé de manière à pouvoir pivoter dans l'espacement (2), lequel composant (7) présente une ouverture (9) en affleurement avec les deux trous de fixation (5, 6) pour enfoncer un boulon (10) traversant, avec sa tige (11), les trous de fixation (5, 6) et l'ouverture (9) avec un faible jeu, lequel boulon vient en prise avec une portion filetée (14) opposée à la tête (15) dans un filetage d'écrou (17') sur le support (1), le support (1) étant en particulier une attache de fixation et le composant (7) étant en particulier un bandeau d'arrêt de porte sur un véhicule à moteur, **caractérisé en ce que** le boulon (10) présente une autre portion filetée (12, 16) voisine de la tête (15), de plus grand diamètre, à laquelle est associé un autre filetage d'écrou (16') se trouvant dans le premier trou de fixation (5) par rapport au sens de prolongement du boulon (10).

2. Agencement selon la revendication 1, **caractérisé en ce que** le filetage (17) de la portion filetée (14) présente un pas inférieur au filetage (16) de l'autre portion filetée (12).
